# DEMANDE DE BREVET EUROPEEN

(11) **EP 4 711 864 A1**
(43) Date de publication de la demande: **18.03.2026**
(21) Numéro de dépôt: 24200853.0
(22) Date de dépôt: 17.09.2024
(51) Int. Cl.: G04B 19/247, G04B 45/00, G09F 19/14

(54) **DISPOSITIF D'AFFICHAGE DYNAMIQUE DESTINÉ À ÊTRE INTÉGRÉ DANS UNE PIÈCE D'HORLOGERIE**

(71) Demandeur: The Swatch Group Research and Development Ltd, 2074 Marin (CH)
(72) Inventeur: FRANÇOIS, Nicolas, 2000 Neuchâtel (CH); TORTORA, Pierpasquale, 2000 Neuchâtel (CH); SAMAKE SHKODRA, Ardiana, 2000 Neuchâtel (CH)
(74) Mandataire: ICB SA

(57) **Abrégé**

L'invention concerne un dispositif d'affichage (1) destiné à être intégré dans une pièce d'horlogerie, telle qu'une montre, ledit dispositif d'affichage (1) comprenant un premier réseau lenticulaire (11) et un premier élément support comprenant un motif arrangé pour être vu au travers du premier réseau lenticulaire, le dispositif étant remarquable en ce qu'il comprend un deuxième élément support comprenant un deuxième réseau lenticulaire (12), le deuxième élément support s'étendant au-dessus du premier élément support et étant arrangé pour que le motif soit vu au travers conjointement du premier et du deuxième réseaux lenticulaires (12), l'un des premier ou deuxième élément support étant un élément support tournant autour d'un axe perpendiculaire au plan P dans lequel le motif s'étend.

## Description

### Domaine technique de l'invention

L'invention concerne un dispositif d'affichage destiné à être intégré dans une pièce d'horlogerie et offrant un affichage dynamique.

L'invention concerne plus particulièrement un dispositif d'affichage destiné à être intégré dans une pièce d'horlogerie comprenant un réseau lenticulaire et un premier élément support comprenant un motif arrangé pour être vu au travers du premier réseau lenticulaire.

Le dispositif d'affichage est destiné notamment mais non exclusivement à être intégré dans un objet portable tel qu'une montre.

### Arrière-plan technologique

Il est connu des dispositifs d'affichage recourant à un réseau lenticulaire pour offrir un affichage dynamique.

Dans l'état de la technique, on désigne par réseau de lentilles lenticulaires un réseau formé d'une couche de lentilles cylindriques juxtaposées qui s'étendent parallèlement les unes aux autres. Le plus souvent, ces lentilles dites « cylindriques » ne sont pas littéralement de forme cylindrique en ce sens que l'expression « lentille cylindrique » est à prendre dans un sens large et désigne toute lentille comportant un axe optique et présentant, en section transversale, un profil invariant sur toute sa longueur. Les réseaux lenticulaires se présentent généralement sous la forme de feuilles de relativement grandes dimensions qu'il est possible de découper à la taille désirée. Ces feuilles lenticulaires sont réalisées en un matériau transparent et stable. Elles présentent normalement une surface verso lisse qui permet de fixer la feuille sur un substrat.

Une utilisation connue des réseaux lenticulaires consiste à disposer sous un réseau lenticulaire une représentation de deux motifs de signification identique mais de taille différente. Suivant l'angle sous lequel l'observateur regarde les motifs, il percevra tout d'abord l'un des motifs, puis l'autre motif différent du premier, ce qui provoque un effet de zoom permettant de créer un affichage dynamique. La représentation des deux motifs est portée par un substrat et être recouverte par le réseau lenticulaire. La demande de brevet EP3032357 décrit une telle utilisation de réseau lenticulaire dans un dispositif d'affichage destiné à être intégré dans un objet portable.

Une autre utilisation connue des réseaux lenticulaires consiste à disposer sous un réseau lenticulaire un motif fragmenté en bandes rectilignes imbriquées entre des bandes transparentes, les bandes rectilignes du motif tout comme les bandes rectilignes transparentes se succédant avec un pas qui est le même que celui avec lequel les lentilles cylindriques du réseau lenticulaire qui recouvrent le motif se succède. Ainsi, selon l'angle sous lequel l'observateur regarde le réseau lenticulaire, l'observateur voit soit le motif à une échelle agrandie, soit ce qui est derrière le réseau lenticulaire, ce dernier étant transparent. Une telle utilisation d'un réseau lenticulaire est décrite dans la demande de brevet EP3128359.

Les limites de ces dispositifs d'affichage sont que l'affichage dynamique n'intervient qu'à la suite d'une action de l'observateur comme, dans l'exemple d'une montre pourvue d'un de ces dispositifs d'affichage, par rotation du poignet ou mouvement de la tête.

L'invention vise à proposer un dispositif d'affichage dynamique (animé) destiné à être intégré dans un objet portable sans action spécifique de l'observateur. Par action spécifique de l'observateur, on entend tout mouvement de l'observateur (mouvement du poignet et de la tête).

### Résumé de l'invention

Selon un premier aspect, l'invention concerne un dispositif d'affichage destiné à être intégré dans une pièce d'horlogerie, telle qu'une montre, ledit dispositif d'affichage comprenant un premier réseau lenticulaire et un premier élément support comprenant un motif arrangé pour être vu au travers du premier réseau lenticulaire, le motif étant fragmenté en bandes rectilignes s'étendant parallèlement les unes par rapport aux autres dans un plan P parallèle au premier élément support, le premier réseau lenticulaire étant formé d'une pluralité de lentilles cylindriques ou sphériques juxtaposées s'étendant parallèlement les unes aux autres et ayant une distance focale telle que le plan focal des lentilles est confondu avec le plan P, les lentilles du réseau lenticules ayant un pas correspondant au pas auquel les bandes du premier groupe, tout comme les bandes du deuxième groupe, se succèdent. Préférentiellement, les bandes rectilignes sont formées d'au moins un premier groupe de bandes définissant des premières images et un deuxième groupe de bandes définissant des deuxièmes images, les première et deuxième images formant le motif, les bandes rectilignes du premier groupe de bandes étant arrangées de manière alternée avec les bandes du deuxième groupe de bandes de sorte qu'il y ait toujours une bande du premier groupe de bandes adjacente avec une bande du deuxième groupe de bandes. Le dispositif est remarquable en ce qu'il comprend un deuxième élément support comprenant un deuxième réseau lenticulaire, le deuxième élément support s'étendant au-dessus du premier élément support et étant arrangé pour que le motif soit vu au travers conjointement du premier et du deuxième réseaux lenticulaires, l'un des premier ou deuxième élément support étant un élément support tournant autour d'un axe perpendiculaire au plan P.

Grâce à l'arrangement de deux réseaux lenticulaires dont l'un est associé à un élément support mobile, le motif offre un rendu animé sans qu'une action spécifique de l'observateur, telle qu'un mouvement de poignet ou de tête, ne soit nécessaire.

Avantageusement, les lentilles de l'un des premier ou deuxième réseau lenticulaire présentent un pas entre chaque lentille similaire ou comparable au pas entre les lentilles de l'autre premier ou deuxième réseau lenticulaire.

Avantageusement, l'élément support tournant est un disque quantième.

Avantageusement l'élément support tournant est une masse oscillante

Avantageusement, l'élément support tournant est un organe indicateur.

Avantageusement, l'organe indicateur est une aiguille des secondes transparente disposée au-dessus du premier réseau lenticulaire.

Avantageusement, l'autre des premier ou deuxième élément support est un élément support fixe.

Avantageusement, l'élément support fixe est un cadran.

Avantageusement, le premier réseau lenticulaire constitue le premier élément support et/ou le deuxième réseau lenticulaire constitue le deuxième élément support.

Avantageusement, un deuxième motif est intercalé entre le deuxième réseau lenticulaire et le deuxième élément support.

Selon un autre aspect, l'invention concerne une montre comprenant un dispositif d'affichage selon l'une quelconque des revendications précédentes.

### Brève description des figures

D'autres caractéristiques et avantages de l'invention ressortiront de la description détaillée de l'invention qui va suivre, donnée à titre d'exemple et faite en référence aux figures annexées dans lesquelles :
- la figure 1 montre une vue schématique partielle en coupe d'une montre à quantième comprenant un dispositif d'affichage selon un premier exemple de réalisation de l'invention ;
- la figure 2A représente un schéma de principe illustrant une vue de dessus d'un exemple de motif ;
- la figure 2B montre une vue en coupe transversale d'un exemple de réseau lenticulaire associé au motif illustré sur la figure 2A ;
- la figure 3 montre une vue schématique partielle en coupe d'une montre comprenant un dispositif d'affichage selon un autre exemple de réalisation de l'invention.

### Description détaillée de l'invention

Dans les exemples qui vont être décrits, le dispositif d'affichage selon l'invention comprend un premier élément support portant un motif, un deuxième élément support disposé au-dessus du premier élément support, ainsi qu'un premier et un deuxième réseau lenticulaire. L'un des premier ou deuxième élément support est un élément support tournant tandis que l'autre des premier et deuxième élément support est un élément support fixe.

La figure 1 montre une représentation schématique partielle en coupe d'une montre à quantième comprenant un dispositif d'affichage selon un premier exemple de réalisation de l'invention.

Dans cet exemple, le dispositif d'affichage 1 comprend un cadran 2 et un disque rotatif placé derrière le cadran 2. Le disque rotatif est un disque quantième 3 portant par exemple des quantièmes de jour. Il est entrainé par un mécanisme d'horlogerie (non représenté). Le disque quantième 3 est visible au travers d'une ouverture 5 ménagée dans le cadran 2. L'ouverture 5 du cadran 2 fait face au disque quantième 3. Elle présente avantageusement des dimensions de préférence sensiblement identiques à celles du disque quantième 3.

Dans l'exemple décrit, le disque quantième 3 constitue l'élément support tournant (définissant le premier élément support) tandis que le cadran 2 constitue l'élément support fixe (définissant le deuxième élément support).

Le premier réseau lenticulaire 11 est disposé sur le disque quantième 3 tandis que le deuxième réseau lenticulaire 12 est porté par le cadran 2.

Le motif est situé entre le premier réseau lenticulaire 11 et le disque quantième 3. Le motif est fragmenté en bandes rectilignes 24, 26 s'étendant parallèlement les unes par rapport aux autres dans un plan P parallèle au disque quantième 3. Les bandes rectilignes sont formées au moins d'un premier groupe de bandes définissant des premières images et d'un deuxième groupe de bandes définissant des deuxièmes images. Les bandes rectilignes du premier groupe sont arrangées de manière alternée avec les bandes du deuxième groupe de sorte qu'il y ait toujours une bande du premier groupe de bandes adjacente avec une bande du deuxième groupe de bandes.

Un exemple d'affichage de motif est représenté sur les figures 2A et 2B. Selon un exemple particulier d'affichage, les premières images définissent un chiffre (« 30 ») ayant une première taille et les deuxièmes images, de signification identique aux premières images, ayant une seconde taille différente de celle des premières images. Il s'agit bien entendu d'un exemple d'affichage, d'autres motifs pouvant être mis en oeuvre sans sortir du cadre de l'invention selon le motif et l'animation du motif visée. Par ailleurs, dans l'exemple illustré, le motif est fragmenté en deux groupes de bandes. L'invention n'est bien entendu pas limitée à un tel mode de réalisation, le motif pouvant comprendre un entrelacement de plus de deux groupes de bandes selon l'animation souhaitée.

Le deuxième réseau lenticulaire 12 est agencé sur le cadran 2 de manière à recouvrir l'ouverture 5 de ce dernier. Le motif est ainsi vu conjointement au travers du premier 11 et du deuxième réseau lenticulaire 12. Dans l'exemple illustré, le deuxième réseau lenticulaire 12 recouvre toute la surface du cadran 2 y compris l'ouverture 5 du cadran 2. Selon une variante de réalisation non représentée, le réseau lenticulaire peut être prévu pour recouvrir essentiellement l'ouverture 5 du cadran 2.

Les premier et deuxième réseaux lenticulaires 11, 12 sont respectivement formés d'une pluralité de lentilles cylindriques ou sphériques juxtaposées s'étendant parallèlement les unes aux autres. Les lentilles « cylindriques » ne sont pas littéralement de forme cylindrique, le terme « cylindrique » étant à prendre dans la présente description dans un sens large, conformément auquel l'expression « lentille cylindrique » désigne toute lentille comportant un axe optique O-O, et présentant en section transversale, un profil invariant sur toute sa longueur. Ces réseaux se présentent communément sous la forme de feuilles réalisées en un matériau transparent et stable. Les lentilles présentent de manière classique en soi une surface verso 22 lisse qui permet de fixer la feuille sur un substrat.

Selon une variante avantageuse, le réseau lenticulaire peut constituer le plan qui porte le motif à afficher. Dans cette variante, le motif est appliqué directement sur la surface verso 22 lisse de la feuille lenticulaire, par exemple par impression, le réseau lenticulaire pourvu du motif recouvrant le disque quantième 3. Selon une autre variante, le motif est imprimé directement sur le disque quantième 3 et est recouvert par le premier réseau lenticulaire 11. Selon une autre variante, le motif est appliqué sur une feuille mince en plastique placée entre un substrat et le réseau lenticulaire, l'ensemble formant le disque quantième 3.

Les lentilles 20 du premier réseau lenticulaire 11 ont une distance focale telle que le plan focal des lentilles 20 dudit premier groupe est confondu avec le plan P. Par ailleurs, et avantageusement, les premier et deuxième réseaux lenticulaires 11, 12 présentent un pas entre chaque lentille qui est comparable, sensiblement similaire ou strictement similaire.

Le premier groupe de bandes 24 rectilignes, tout comme le deuxième groupe de bandes 26 rectilignes, se succèdent avec un pas qui est le même que celui avec lequel les lentilles 20 du premier réseau lenticulaire 11 recouvrent le motif.

La figure 3 montre une représentation schématique partielle d'un dispositif d'affichage 10 d'une montre selon un autre mode de réalisation de l'invention.

Dans cet exemple, le dispositif d'affichage 10 comprend un organe indicateur formé par l'une au moins des aiguilles de la montre, et de préférence l'aiguille des secondes 4, laquelle forme l'élément tournant du dispositif d'affichage 10. L'élément fixe est constitué comme précédemment par le cadran 2. Dans cet exemple, l'élément tournant forme le deuxième élément support, tandis que l'élément fixe constitue le premier élément support.

Comme illustré sur la figure 3, le premier réseau lenticulaire 111 est porté par le cadran 2, le motif étant interposé entre le premier réseau lenticulaire 111 et le cadran 2. Comme décrit précédemment, le motif peut être soit apposé sur la surface verso 22 lisse du premier réseau lenticulaire 111, soit apposé directement sur le cadran 2, soit apposé sur une feuille mince, par exemple en plastique, placée entre un substrat et le réseau lenticulaire, l'ensemble formant le cadran 2. Par « apposé », on désigne l'impression du motif ou tout autre technique connue permettant de représenter le motif sur le support concerné.

Le deuxième réseau lenticulaire 112 forme quant à lui l'aiguille des secondes 4. Il s'agit bien entendu d'un exemple de réalisation, d'autres arrangements pouvant être prévus sans sortir du cadre de l'invention. En particulier, il peut être prévu que le deuxième réseau lenticulaire 112 soit disposé sur un élément support constituant l'aiguille qui, dans ce cas, sera avantageusement transparente pour permettre de voir le motif au travers du deuxième et premier réseaux lenticulaires 112, 111.

Les premier et deuxième réseaux lenticulaires 111, 112 reprennent respectivement les caractéristiques des premier et deuxième réseaux lenticulaires 11, 12 de l'exemple précédemment décrit.

Dans les exemples précédemment décrits, le dispositif d'affichage comprend un unique motif associé à l'élément support situé le plus bas et le réseau lenticulaire associé. Il peut être cependant également prévu une configuration dans laquelle le dispositif d'affichage comporte un deuxième motif associé à l'élément support supérieur.

On notera que dans d'autres exemples de ce dispositif d'affichage, l'élément support tournant (définissant le premier élément support) peut être une masse oscillante.

L'invention est décrite dans ce qui précède à titre d'exemple. Il est entendu que l'homme du métier est à même de réaliser différentes variantes de réalisation de l'invention sans pour autant sortir du cadre de l'invention.

### Nomenclature

- 1, 10: dispositif d'affichage
- 2: cadran
- 3: disque quantième
- 4: aiguille des secondes
- 5: ouverture
- 11, 111: premier réseau lenticulaire
- 12, 112: deuxième réseau lenticulaire
- 20: lentille
- 24: bandes rectilignes du premier groupe de bandes
- 26: bandes rectilignes du deuxième groupe de bandes
- 22: surface verso

## Revendications

1. Dispositif d'affichage (1, 10) destiné à être intégré dans une pièce d'horlogerie, telle qu'une montre, ledit dispositif d'affichage (1, 10) comprenant un premier réseau lenticulaire (11, 111) et un premier élément support comprenant un motif arrangé pour être vu au travers du premier réseau lenticulaire, le motif étant fragmenté en bandes rectilignes (24, 26) s'étendant parallèlement les unes par rapport aux autres dans un plan P parallèle au premier élément support, les bandes rectilignes (24, 26) étant formées d'au moins un premier groupe de bandes définissant des premières images et un deuxième groupe de bandes définissant des deuxièmes images, les première et deuxième images formant le motif, les bandes rectilignes (24) du premier groupe étant arrangées de manière alternée avec les bandes rectilignes (26) du deuxième groupe de sorte qu'il y ait toujours une bande rectiligne (24) du premier groupe adjacente avec une bande (26) du deuxième groupe, le premier réseau lenticulaire (11, 111) étant formé d'une pluralité de lentilles (20) cylindriques ou sphériques juxtaposées s'étendant parallèlement les unes aux autres et ayant une distance focale telle que le plan focal des lentilles est confondu avec le plan P, les lentilles (20) du réseau lenticules (11, 111) ayant un pas correspondant au pas auquel les bandes (24) du premier groupe, tout comme les bandes rectilignes (26) du deuxième groupe, se succèdent, **caractérisé en ce que** le dispositif d'affichage (1, 10) comprend un deuxième élément support comprenant un deuxième réseau lenticulaire (12, 112), le deuxième élément support s'étendant au-dessus du premier élément support et étant arrangé pour que le motif soit vu au travers conjointement du premier et du deuxième réseaux lenticulaires (12, 112), l'un des premier ou deuxième élément support étant un élément support tournant autour d'un axe perpendiculaire au plan P.

2. Dispositif d'affichage (1, 10) selon la revendication 1, **caractérisé en ce que** les lentilles de l'un des premier ou deuxième réseau lenticulaire (11, 12, 111, 112) présentent un pas entre chaque lentille similaire au pas entre les lentilles de l'autre premier ou deuxième réseau lenticulaire (11, 12, 111, 112).

3. Dispositif d'affichage (1, 10) selon la revendication 1 ou la revendication 2, **caractérisé en ce que** l'élément support tournant est un disque quantième (3).

4. Dispositif d'affichage (1, 10) selon la revendication 1 ou la revendication 2, **caractérisé en ce que** l'élément support tournant est une masse oscillante.

5. Dispositif d'affichage (1, 10) selon la revendication 1 ou la revendication 2, **caractérisé en ce que** l'élément support tournant est un organe indicateur.

6. Dispositif d'affichage (1, 10) selon la revendication 4, **caractérisé en ce que** l'organe indicateur est une aiguille des secondes (4) transparente disposée au-dessus du premier réseau lenticulaire (111).

7. Dispositif d'affichage (1, 10) selon l'une quelconque des revendications précédentes, **caractérisé en ce que** l'autre des premier ou deuxième élément support est un élément support fixe.

8. Dispositif d'affichage (1, 10) selon la revendication 6, **caractérisé en ce que** l'élément support fixe est un cadran (2).

9. Dispositif d'affichage (1, 10) selon l'une quelconque des revendications précédentes, **caractérisé en ce que** le premier réseau lenticulaire constitue le premier élément support et/ou le deuxième réseau lenticulaire constitue le deuxième élément support.

10. Dispositif d'affichage (1, 10) selon l'une quelconque des revendications précédentes, **caractérisé en ce qu'**un deuxième motif est intercalé entre le deuxième réseau lenticulaire (12, 112) et le deuxième élément support.

11. Montre comprenant un dispositif d'affichage (1, 10) selon l'une quelconque des revendications précédentes.
